# FASCICULE DE BREVET EUROPEEN

(11) **EP 0 210 098 B1**
(45) Date de publication et mention de la délivrance du brevet: **25.01.1989**
(21) Numéro de dépôt: 86401435.2
(22) Date de dépôt: 27.06.1986
(51) Int. Cl.: F02M 61/14, F02M 69/04, F02F 1/24

(54) **Culasse de moteur à combustion interne alimenté par injection**
Zylinderkopf für Brennkraftmaschine mit Kraftstoffeinspritzung
Cylinder head for a fuel injection internal-combustion engine

(30) Priorité: 08.07.1985 FR 8510423
(43) Date de publication de la demande: 28.01.1987
(73) Titulaire: AUTOMOBILES PEUGEOT, 75116 Paris (FR); AUTOMOBILES CITROEN, 92200 Neuilly-sur-Seine (FR)
(72) Inventeur: Laine, Gabriel, F-78570 Andresy (FR)
(74) Mandataire: Polus, Camille

(56) Documents cités:
- DE-A- 2 641 377
- DE-A- 2 833 659
- DE-A- 3 037 687
- DE-B- 1 224 092
- DE-C- 760 104
- FR-A- 1 019 300
- GB-A- 2 081 809

## Description

L'invention est relative aux culasses qui équipent certains moteurs à combustion et qui comportent, associé à chaque chambre de combustion, au moins un conduit d'admission dans lequel débouche un injecteur de carburant. Chaque conduit étant obturable, au droit de la chambre correspondante, par une soupape à tige, la culasse est généralement coiffée d'un couvre-culasse recouvrant divers organes de commande des soupapes, et notamment un arbre à cames et ses paliers, des culbuteurs et leur axe, des ressorts de rappel des soupapes, et éventuellement des poussoirs. Les injecteurs débouchent chacun dans un conduit d'admission légèrement en amont de la soupape associée.

Chaque conduit d'admission reliant la chambre correspondante à une tubulure d'admission d'air jointe à la culasse, l'injecteur est habituellement fixé à celle-ci à proximité de la tubulure, ce qui ne permet pas toujours, en particulier quand le conduit est relativement long ou courbe, d'obtenir un jet optimal de carburant, c'est-à-dire un jet dirigé sur la soupape, et suffisamment court pour ne mouiller qu'une faible surface de la paroi du conduit. De plus, l'injecteur étant en contact direct avec la culasse, élément particulièrement chaud du moteur, le carburant qui s'y écoule risque de s'échauffer excessivement, voire de s'évaporer lors d'un arrêt du moteur, ce qui entraîne une importante difficulté de redémarrage de ce dernier.

Par ailleurs, la culasse portant en général plusieurs injecteurs associés respectivement à plusieurs chambres de combustion et alimentés par des canalisations comprenant en particulier une rampe d'alimentation commune, ces canalisations font parfois l'objet de ruptures à cause des vibrations du moteur auxquelles elles sont soumises et à cause de leur mode de fixation en des points relativement éloignés les uns des autres.

Les documents ci-dessous illustrent cet état de la technique.

Le DE-A-3 037 687 décrit une culasse de moteur à combustion interne, comportant des chambres de combustion à chacune desquelles est associé au moins un conduit d'admission dans lequel débouche un injecteur de carburant et qui est obturable, au droit de la chambre correspondante, par une soupape à tige, un couvre-culasse recouvrant des organes de commande des soupapes, les injecteurs étant alimentés par des canalisations et débouchant chacun dans un conduit d'admission légèrement en amont de la soupape associee.

Le FR-A-1 019 300 décrit un moteur avec un injecteur qui traverse de façon étanche le couvre-culasse.

Le DE-A-2 833 659 décrit un moteur avec des injecteurs débouchant chacun dans un conduit d'admission qui sont maintenus par la canalisation d'alimentation elle-même fixée sur le conduit d'admission.

L'invention a pour but de réaliser une culasse équipée d'injecteurs qui procurent un jet de carburant optimal et dont l'échauffement ne soit pas excessif, leur alimentation étant assurée par des canalisation fiables.

Suivant l'invention, chaque injecteur traverse de façon étanche le couvre-culasse et est maintenu sur celui-ci par la canalisation d'alimentation elle-mêrrie fixée sur le couvre-culasse, et une entretoise annulaire légèrement souple et peu conductrice de la chaleur est enserrée entre la culasse et le couvre-culasse coaxialement à chaque injecteur.

Selon d'autres particularités avantageuses de l'invention:
- la canalisation alimentant plusieurs injecteurs sensiblement parallèles entre eux et comportant une rampe sensiblement perpendiculaire aux injecteurs et munie d'embouts tubulaires coaxiaux à ceux-ci et engagés de façon étanche sur leur extrémité extérieure, la rampe est fixée au couvre-culasse par des vis sensiblement parallèles aux injecteurs;
- le conduit d'admission recevant l'injecteur débouchant sur une face latérale de la culasse, son extrémité obturable par la soupape associée est située, dans la chambre de combustion correspondante, du côté de la face latérale opposée;
- la culasse portant un arbre à cames qui coopère par l'intermédiaire de poussoirs avec les soupapes associées aux injecteurs, et par l'intermédiaire de culbuteurs avec d'autres soupapes, les injecteurs sont sensiblement parallèles à ces dernières, et le couvre-culasse comporte des portions en forme d'entonnoir contenant chacune l'un des injecteurs, et intercalées chacune, en direction parallèle à l'arbre, entre deux culbuteurs.
Un exemple non limitatif de réalisation d'une culasse selon l'invention est décrit ci-après, avec référence aux dessins annexés sur lesquels:
- la Figure 1 est une vue en élévation et en, coupe suivant la ligne 1 - de la Figure 2 d'une culasse de moteur à combustion interne selon l'invention;
- et la Figure 2 est une vue simplifiée de dessus, avec découpe partielle d'un couvre-culasse.

On voit sur les Figures une culasse 1 d'un moteur à combustion interne, destinée à recouvrir par sa face inférieure 2 un bloc- cylindres en délimitant avec des pistons plusieurs chambres de combustion 3. Dans chaque chambre 3 débouchent deux conduits d'admission 4, 5 et un conduit d'échappement 6 obturables respectivement de manière usuelle par des soupapes à tige d'admission 7, 8 ou d'echappement (non visible car cachée par la soupape 7 à la Figure 1). A leur extrémité opposée à la chambre 3, les conduits d'admission 4, 5 débouchent dans une première face latérale 9 de la culasse 1, et le conduit d'échappement 6 débouche dans la face opposée 10, en communiquant respectivement avec des tubulures d'admission 11 et d'échappement 12.

La soupape d'admission 7 et la soupape d'échappement sont sensiblement perpendiculaires à la face 2 et situées, au-dessus de la chambre 3, du côté de la face latérale 10, et coopèrent chacune avec l'un de deux poussoirs parallèles 13, 14 actionnés respectivement par une came 15 et une came 16 solidaires d'un arbre 17 porté par la culasse 1 parallèlement aux faces 2, 9 et 10.

La soupape d'admission 8 est notablement inclinée par rapport aux deux autres soupapes et est située, au-dessus de la chambre 3, du côté de la face latérale 9, où elle coopère avec un culbuteur 18 oscillant sur un axe 19 et actionné par une came 20 de l'arbre 17. Cet axe 19 est porté par plusieurs chapeaux de paliers 21 qui maintiennent l'arbre 17 sur des cloisons transversales 22 de la culasse 1.

Chaque soupape est classiquement rappelée sur son siège par un ressort tel que celui 23 correspondant à la soupape 7.

Un couvre-culasse 24 coiffe la culasse 1 de manière à protéger l'arbre 17 et ses paliers 21, les culbuteurs 18 et leur axe 19 ainsi que les poussoirs 13, 14 et les ressorts.

Selon l'invention, pour chaque chambre de combustion 3, un injecteur de carburant 25 débouchant dans le conduit d'admission 4 légèrement en amont de la soupape 7 traverse le couvre-culasse 24 par un alésage 26, avec interposition d'une bague d'étanchéité 27, et est maintenu sur le couvre-culasse 24 par une canalisation d'alimentation 28 fixée à ce dernier, et une entretoise annulaire 29 en matériau légèrement souple et bon isolant thermique est enserrée entre la culasse 1 et le couvre-culasse 24 au droit de l'alésage 26, coaxialement à l'injecteur 25.

L'injecteur 25, orthogonal à l'arbre 17, est sensiblement parallèle à la soupape 8 et dirigé de façon qu'il procure un jet de carburant J atteignant la soupape 7 à proximité de son siège, en ne mouillant qu'une faible surface de la paroi du conduit 4, ce qui assure un fonctionnement optimal du moteur.

Un injecteur 25 étant associé à chaque chambre de combustion 3, les injecteurs 25 sont parallèles entre eux et alimentés en carburant par la canalisation 28 qui comporte une rampe 30 perpendiculaire aux injecteurs, munie d'embouts tubulaires latéraux 31 engagés chacun sur l'extrémité extérieure d'un injecteur 25, coaxialement à lui, avec interposition d'une bague, d étanchéité 32. La canalisation 28 est fixée au couvre-culasse 24 par des vis 33 traversant des pattes 34 qui saillent de la rampe 30. Ces vis 33 sont parallèles aux injecteurs 25, de sorte que leur vissage assure le montage coulissant de chaque embout 31 sur l'extrémité extérieure de l'injecteur correspondant 25, au droit de la bague 32, jusqu'à proximité d'une face annulaire 35 de l'injecteur 25, celui-ci étant par suite maintenu axialement entre le couvre-culasse 24 et l'embout 31.

Chaque alésage 26 est agencé au fond d'une portion creuse 36 du couvre-culasse. Cette portion 36 formant entonnoir, est intercalée, en direction parallèle à l'arbre 17, entre deux culbuteurs 18 associés l'un à la chambre 3, l'autre à une chambre voisine. Cette disposition permet d'approcher de façon optimale l'injecteur 25 de la soupape 7 quoique celle-ci soit éloignée de la face 9 où débouche le conduit associé 4. Cet éloignement est intéressant car il permet aux orifices d'admission dans la chambre 3 (soupapes 7 et 8) d'être à peu près diamètralement opposés, tout en laissant place, sous le conduit 4, à une bougie d'allumage 37 dont les électrodes sont avantageusement situées près du centre de la chambre 3.

L'injecteur 25 étant porté par le couvre-culasse 24 et celui-ci étant séparé de la culasse 1 par l'entretoise 29 peu conductrice de la chaleur, l'échauffement de l'injecteur est plus faible que s'il était classiquement fixé directement à la culasse 1. Le risque d'évaporation du carburant dans l'injecteur est donc amoindri. Par ailleurs, la fixation de la rampe 30 sur le couvre-culasse 24 par plusieurs vis 33, qui peuvent être relativement rapprochées, procure à la canalisation 28 une rigidité satisfaisante et une, bonne résistance aux vibrations, d'autant plus que celles-ci sont quelque peu filtrées, au droit du couvre-culasse 24, par l'habituel joint 38 entre ce dernier et la culasse 1 et par les entretoises souples 29.

## Revendications

1. Culasse de moteur à combustion interne, comportant des chambres de combustion (3) à chacune desquelles est associé au moins un conduit d'admission (4, 5) dans lequel débouche un injecteur de carburant (25) et qui est obturable, au droit de la chambre (3) correspondante, par une soupape à tige (7, 8), un couvre-culasse (24) recouvrant des organes de commande des soupapes, les injecteurs (25) étant alimentés par des canalisations (28), et débouchant chacun dans un conduit d'admission (4) légèrement en amont de la soupape associée (7), caractérisée en ce que chaque injecteur (25) traverse de façon étanche le couvre-culasse (24) et est maintenu sur celui-ci par la canalisation d'alimentation (28) elle-même fixée sur le couvre-culasse (24), et une entretoise annulaire (29) légèrement souple et peu conductrice de la chaleur est enserrée entre la Culasse (1) et le couvre-culasse coaxialement à chaque injecteur (25).

2. Culasse selon la revendication 1, caractérisée en ce que la canalisation (28) alimentant plusieurs injecteurs (25) sensiblement parallèles entre eux et comportant une rampe (30) sensiblement perpendiculaire aux injecteurs (25) et munie d'embouts tubulaires (31) coaxiaux à ceux-ci et engagés de façon étanche sur leur extrémité extérieure, la rampe (30) est fixée au couvre-culasse (24) par des vis (33) sensiblement parallèles aux injecteurs (25).

3. Culasse selon l'une des revendications 1 et 2, caractérisée en ce que le conduit d'admission (4) recevant l'injecteur (25) débouchant sur une face latérale (9) de la culasse (1), son extrémité obturable par la soupape associée (7) est située, dans la chambre de combustion (13) correspondante, du côté de la face latérale opposée (10).

4. Culasse selon l'une des revendications 1 à 3, caractérisée en ce que cette culasse (1) portant un arbre (17) à cames (15, 16, 20) qui coopère par l'intermédiaire de poussoirs (13) avec les soupapes (7) associées aux injecteurs (25), et par l'intermédiaire de culbuteurs (18) avec d'autres soupapes (8), les injecteurs (25) sont sensiblement parallèles à ces dernières, et le couvre-culasse (24), comporte des portions (36) en forme d'entonnoir contenant chacune l'un des injecteurs (25) et intercalées chacune, en direction parallèle à l'arbre (17) entre deux culbuteurs (18).

## Patentansprüche

1. Kopf für einen Verbrennungsmotor mit Brennkammern (3) zu denen jeweils wenigstens eine Ansaugleitung (4, 5) zugeordnet ist, in die ein Brennstoffinjektor (25) mündet, und die von der zugeordneten Kammer (3) durch ein Schaftventil (7, 8) verschließbar ist, wobei eine Kopfabdeckung (24) die Betätigungsorgane der Ventile bedeckt, die Injektoren (25) durch Leitungen (28) gespeist werden, und jeder in einen Zufuhrkanal (4) leicht oberhalb des zugeordneten Ventils (7) mündet, dadurch gekennzeichnet, daß jeder Injektor (25) in abgedichteter Weise die Kopfabdeckung (24) durchdringt und auf dieser durch die Zufuhrleitung (28) gehalten wird, die selbst an der Kopfabdeckung (24) befestigt ist, und daß eine ringförmige Abstandshülse (29), die leicht nachgiebig und wenig wärmeleitend ist, zwischen dem Kopf (1) und der Kopfabdeckung koaxial zu jedem Injektor (25) eingespannt ist.

2. Kopf nach Anspruch 1, dadurch gekennzeichnet, daß die Leitung (28), die mehrere Injektoren (25) speist, die im wesentlichen parallel zueinander angeordnet und eine Rampe (30) aufweisen, die im wesentlichen senkrecht zu den Injektoren (25) verläuft und mit zu diesen koaxialen rohrförmigen Endstücken (31) versehen und mit ihren äußeren Enden dichtend in Eingriff sind, die Rampe (30) mittels Schrauben (33), die im wesentlichen parallel zu den Injektoren (25) angeordnet sind, an der Kopfabdeckung (24) befestigt ist.

3. Kopf nach Anspruch 1 oder 2, dadurch gekennzeichnet, daß die Ansaugleitung (4), die den Injektor (25) aufnimmt, der auf einer Seitenfläche (9) des Kopfes (1) mündet, deren von dem zugehörigen Ventil (7) verschließbares Ende in der zugehörigen Brennkammer (3) auf der Seite der gegenüberliegenden Seitenfläche (10) angeordnet ist.

4. Kopf nach einem der Ansprüche 1 bis 3, dadurch gekennzeichnet, daß der Kopf (1) eine Welle (17) mit Nocken (15, 16, 20) trägt, die mittels Stößeln (13) mit den den Injektoren (25) zugeordneten Ventilen (7) und mittels Ventilschwinghebeln (18) mit anderen Ventilen (8) zusammenwirken, wobei die Injektoren (25) im wesentlichen parallel zu letzteren angeordnet sind, und die Kopfabdeckung (24) Bereiche (36) in Form eines Trichters aufweist, wobei jeder eine der Injektoren (25) enthält und jeder in paralleler Richtung zur Welle (17) zwischen zwei Ventilschwinghebeln (18) eingeschoben ist.

## Claims

1. An internal combustion engine cylinder head comprising combustion chambers (3) with each of which at least one admission duct (4, 5) is associated into which a fuel injector (25) discharges and which can be closed in line with the corresponding chamber (3) by a stem-type valve (7, 8), a cylinder head cap (24) covering valve control members, the injectors (25) being supplied via pipes (28) and each discharging into an admission duct (4) slightly upstream of the associated valve (7), characterized in that each injector (25) extends in sealing-tight relationship through the cylinder head cap (24) and is retained thereon by the supply pipe (28), which is itself attached on the cylinder head cap (24), and an annular spacing member (29) which is slightly resilient and a poor conductor of heat is clamped between the cylinder head (1) and the cylinder head cap coaxially with each injector (25).

2. A cylinder head according to claim 1, characterized in that the pipe (28) supplying a plurality of substantially parallel injectors (25) comprises a manifold (30) which is substantially perpendicular to the injectors (25) and has tubular end members (31) coaxial with the injector (25) and engaging sealing tight on their outer end, the manifold (30) being attached to the cyyinder head cap (24) by screws (33) which are substantially parallel with the injectors (25).

3. A cylinder head according to one of claims 1 and 2, characterized in that the admission duct (4) receiving the injector (25) discharges on to a lateral face (9) of the cylinder head (1) and its end closable by the associated valve (7) is located, in the correspondjng combustion chamber, adjacent the opposite lateral face (10).

4. A cylinder head according to one of claims 1 to 3, characterized in that the cylinder head (1) bears a shaft (17) with cams (15,16, 20) which cooperates via pushers (13) with the valves (7) associated with the injectors (25), and via rocker arms (18) with other valves (8), the injectors are substantially parallel with the valves, and the cylinder head cap (24) comprises funnel-shaped portions (36) each contajning one of the injectors (25) and each interposed, in a direction parallel with the shaft (17), between two rocker arms (18).
